# EUROPÄISCHE PATENTSCHRIFT

(11) **EP 1 100 986 B1**
(45) Veröffentlichungstag und Bekanntmachung des Hinweises auf die Patenterteilung: **14.04.2004**
(21) Anmeldenummer: 00945547.8
(22) Anmeldetag: 23.05.2000
(51) Int. Cl.: D03J 1/00, D03D 49/00

(54) **SCHNELLWECHSEL VON FACHBILDEMASCHINEN AN SCHAFTWEBMASCHINEN UND SCHNELLWECHSELVORRICHTUNG**
QUICK CHANGE OF SHEDDING MACHINES IN DOBBY LOOMS AND QUICK CHANGE DEVICE
CHANGEMENT RAPIDE DE MACHINES DE FORMATION DE LA FOULE SUR METIERS A TISSER A RATIERE, ET DISPOSITIF DE CHANGEMENT RAPIDE

(30) Priorität: 28.05.1999 DE 19924434
(43) Veröffentlichungstag der Anmeldung: 23.05.2001
(73) Patentinhaber: LINDAUER DORNIER GESELLSCHAFT M.B.H, 88129 Lindau (DE)
(72) Erfinder: DORNIER, Peter, D., D-88149 Nonnenhorn (DE); KRUMM, Valentin, D-88138 Hergensweiler (DE)
(86) Internationale Anmeldenummer: PCT/DE2000/001630
(87) Internationale Veröffentlichungsnummer: WO 2000/073561

(56) Entgegenhaltungen:
- DE-A- 4 306 493
- GB-A- 1 394 014

## Beschreibung

Die Erfindung betrifft ein Verfahren zum Schnellwechsel einer mit einer Schaftwebmaschine antriebsverbundenen Fachbildemaschine, wonach in Abhängigkeit von webtechnischen Bedingungen die Schaftwebmaschine zwecks Fachbildung entweder mit einer Schaftmaschine als Fachbildemaschine oder mit einer Exzentermaschine als Fachbildemaschine wirkverbunden wird.

Die Erfindung betrifft ferner ein Transportmittel zur Durchführung des Schnellwechsels, wonach die betreffende mit der Schaftwebmaschine antriebsverbundene eine Fachbildemaschine in einer Demontageposition von einem ersten Transportmittel aufgenommen wird und wonach eine andere Fachbildemaschine von einem zweiten Transportmittel in eine Montageposition zum Herstellen einer Antriebsverbindung mit der Schaftwebmaschine gebracht wird.

Allgemein bekannt ist, dass Düsenwebmaschinen, insbesondere Luftdüsenwebmaschinen, im Vergleich zu Greiferwebmaschinen, mit einer Drehzahl der Hauptantriebswelle von über 1000 min⁻¹ arbeiten können.
Bekannt ist auch, dass in aller Regel schnelllaufende Schaftwebmaschinen zur Fachbildung mit Exzentermaschinen antriebsverbunden sind, während weniger schnelllaufende Schaftwebmaschinen, also Schaftwebmaschinen mit mechanischen Schusseintragsmitteln, mit Schaftmaschinen antriebsverbunden sind. Die Gründe dafür liegen u.a. in der Art des auf der Schaftwebmaschine herzustellenden Artikels.
Soll z.B. an einer Schaftwebmaschine die Exzentermaschine als Fachbildemaschine gegen eine Schaftmaschine als Fachbildemaschine gewechselt werden, so erfordert der Wechsel erhebliche Betriebskosten, die insbesondere in einem zeitaufwendigen Demontieren mit nachfolgendem zeitaufwendigen Handling der einen antriebsverbundenen Fachbildemaschine und in einem zeitaufwendigen Montieren im Sinne von Positionier- und Justierarbeiten der anderen Fachbildemaschine relativ zur Schaftwebmaschine bestehen.

Vor diesem Hintergrund ist es Aufgabe der Erfindung, ein Verfahren zum Schnellwechsel einer mit einer Schaftwebmaschine antriebsverbundenen Fachbildemaschine zu schaffen, wodurch die Schaftwebmaschine universeller im Hinblick auf ihre Anwendung, insbesondere auf Bindungsmöglichkeiten, auf spezifischen Warenausfall und auf Ausnutzung ihrer Leistungsparameter einsetzbar ist, und ferner ist es Aufgabe der Erfindung, ein Transportmittel zur Verfahrensdurchführung zu schaffen, das den Schnellwechsel bei minimalem Einsatz von Montagepersonal ermöglicht.

Erfindungsgemäß wird die Aufgabe durch die Merkmale der unabhängigen Patentansprüche gelöst.
Die ausgestaltenden Merkmale der Erfindung und die damit im Zusammenhang stehenden vorteilhaften Auswirkungen gehen aus den abhängigen Ansprüchen hervor.

Wesentliche Merkmale nach dem erfindungsgemäßen Verfahren sind, dass
a) ein Transportmittel relativ zu einer ersten mit der Schaftwebmaschine antriebesverbundenen Fachbildemaschine in eine Demontageposition der ersten Fachbildemaschine gebracht wird,
b) daraufhin Mittel des Transportmittels mit Aufnahmemitteln der ersten Fachbildemaschine wirkverbunden werden,
c) nachfolgend die Antriebsverbindung zwischen der Schaftwebmaschine und der ersten Fachbildemaschine aufgehoben und das Transportmittel zusammen mit der ersten Fachbildemaschine aus der Demontageposition bewegt wird,
d) daraufhin ein Transportmittel zusammen mit der zweiten Fachbildemaschine in eine der Demontageposition entsprechenden Montageposition gebracht wird,
e) daraufhin Anschlussmittel der zweiten Fachbildemaschine in Relation zu Anschlussmitteln der Schaftwebmaschine gebracht werden und
f) nachfolgend die Anschlussmittel der zweiten Fachbildemaschine mit den Anschlussmitteln der Schaftwebmaschine antriebsverbunden werden.

Nach den ausgestaltenden Verfahrensmerkmalen kann das Positionieren der Anschlussmittel der Fachbildemaschine auf die Anschlussmittel der Schaftwebmaschine entweder manuell erfolgen und zwar durch manuelles Betätigen geeigneter Mittel am Transportmittel der Fachbildemaschine oder automatisiert mittels Abstandssensoren und geeigneter Stellmittel, wobei die Abstandssensoren die Abstände zu festen in der x-, y- und z-Achse liegenden, reflektierenden Bezugspunkten des Transportmittels und/oder der Fachbildemaschine berührungslos unter Bildung von Abstandssignalen messen und in Stellbewegungen der Stellmittel auf das Transportmittel und/oder die Fachbildemaschine übertragen.
Während des Positionierens der Fachbildemaschine relativ zur Schaftwebmaschine werden die Abstände zwischen den Bezugspunkten der Fachbildemaschine und den an der Schaftwebmaschine angeordneten Sensoren laufend gemessen.
Die Werte der gegenseitigen Abweichung von Bezugspunkten und Abstandssensoren oder von vorgegebenen Sollwerten werden in Stellsignale zur Betätigung der Stellmitteln des Transportmittels umgesetzt.
Als Stellmittel finden dabei direkt- oder ferngesteuerte Aktoren Verwendung.

In weiterer Ausgestaltung der Verfahrensmerkmale ist vorgesehen, dass die eine Fachbildemaschine eine Exzentermaschine und die andere Fachbildemaschine eine Schaftmaschine ist.

Wesentliches Merkmal der Erfindung nach dem unabhängigen Anspruch 7 ist ein Transportmittel mit Mitteln, die eine Fachbildemaschine innerhalb des Transportmittels aufnehmen und durch manuelles Betätigen positionieren oder wobei durch Stelimittel innerhalb des Transportmittels die Anschlussmittel der Fachbildemaschine auf die Anschlussmittel der Schaftwebmaschine positioniert werden.
Die geeigneten Mittel des Transportmittels sind dabei manuell betätigte mechanische Mittel während die Stellmittel elektromotorisch betätigte Aktoren sind, die im Falle einer automatisierten Positionierung der Fachbildemaschine mit den mechanischen Mitteln in Wirkverbindung stehen.

In weiterer Ausgestaltung der Erfindung kann entweder das Transportmittel und/oder die Fachbildemaschine antriebsseitig zur Schaftwebmaschine an geeigneter Stelle reflektierende Bezugspunkte aufweisen, die auf Abstandssensoren der Schaftwebmaschine ausrichtbar sind.

Ferner ist eine mit den Abstandssensoren verbundene Auswertelektronik zur Ansteuerung der elektromotorischen Antriebsmittel vorhanden.

Die Erfindung soll nachstehend anhand von Ausführungsbeispielen erläutert werden.

In den Zeichnungen zeigen:
- Figur 1: eine zwischen Mitteln eines Transportmittels positionierte Fachbildemaschine einer Schaftwebmaschine,
- Figur 2: eine mit einer Schaftwebmaschine antriebsverbundene Fachbildemaschine,
- Figur 3: das Transportmittel zum Aufnehmen und Positionieren einer Fachbildemaschine,
- Figur 4: das mittels Abstandssensoren an der Schaftwebmaschine positionierbare Transportmittel und/oder die positionierbare Fachbildemaschine.

In Figur 1 und 2 ist mit der schematisch dargestellten Schaftwebmaschine 1 eine Fachbildemaschine 2;3 verbunden, die wahlweise eine Exzentermaschine oder eine Schaftmaschine sein kann.
Die Fachbildemaschine 2;3 ist gemäß Figur 1 zum Zwecke der Demontage oder Montage von der Schaftwebmaschine 1 in einem Räder 4b aufweisenden Transportmittel 4 zwischen Mitteln 7, die mit nicht dargestellten Aufnahmemitteln der Fachbildemaschine 2;3 korrespondieren, aufgenommen.
Die Mittel 7 können dabei manuell betätigte mechanische Antriebsmittel sein oder mit elektromotorisch betätigten Stellmitteln in Wirkverbindung stehen.
Wichtig ist, dass die Mittel 7 zwecks Übernahme der Fachbildemaschine 2;3 von der Schaftwebmaschine 1 auf das Transportmittel 4 oder umgekehrt relativ zu den Anschlussmitteln 2a;3a,2c;3c der Fachbildemaschine 2;3 positionierbar sind und mit diesen derart verbindbar sind, dass das Lösen oder Verbinden der Anschlussmittel 2a;3a der Fachbildemaschine 2;3 von den bzw. mit den webmaschinenseitigen Anschlussmitteln 1 a und das Lösen oder Verbinden der Antriebsverbindung 8 zwischen der Antriebswelle 2c;3c der Fachbildemaschine 2;3 und der Abtriebswelle 1b der Schaftwebmaschine 1 gemäß Figur 2 auf einfachem Wege möglich ist.
Das Zustellen der Mittel 7 auf die nicht dargestellten Aufnahmemittel der Fachbildemaschine 2;3 erfolgt gemäß der in den Figuren 1, 3 und 4 angegebenen Stellbewegungen 9,10,11 und 12.

Figur 3 zeigt das Transportmittel 4, das als offenes Rahmengesteli ausgebildet ist.
Das Transportmittel 4 ist mit lenkbaren Rädern 4b ausgestattet, die wahlweise in Längs- und Querfahrtrichtung des Transportmittels 4 ausrichtbar und gegebenenfalls motorisch antreibbar sind.
Das Transportmittel 4, das zum Aufnehmen der mit der Schaftwebmaschine 1 zu verbindenden Fachbildemaschine 2;3 bestimmt ist, besitzt auf die Schaftwebmaschine 1 ausrichtbare, reflektierende Bezugspunkte 4a, die auf entsprechende Abstandssensoren 5 an der Schaftwebmaschine wirksam sind, wodurch ein Positionieren des Transportmittels 4 relativ zur Schaftwebmaschine 1 erfolgt.
Geeignete und bekannte Mittel können zum Einsatz kommen, um das gegenüber der Schaftwebmaschine 1 positionierte Transportmittel 4 zu arretieren.

Figur 4 zeigt das gegenüber der Schaftwebmaschine 1 positionierte und arretierte Transportmittel 4 mit den Mitteln 6,7, die die Fachbildemaschine 2;3 innerhalb des Transportmittels 4 aufnehmen und zugleich die Anschlussmittel 2a,2c der Schaftmaschine 2;3 auf die Anschlussmittel 1a,1b der Schaftwebmaschine 1 positionieren.
Die Mittel 7 können dabei manuell betätigbare mechanische Antriebsmittel sein, z.B. Gewindespindeln und die Mittel 6 sind elektromotorische Aktuatoren, die mit den betreffenden Gewindespindeln in Wirkverbindung stehen.

Weitere an der Schaftwebmaschine 1 vorhandene Abstandssensoren 5 können, wie Figur 2 zeigt, mit reflektierenden Bezugspunkten 2b;3b der Fachbildemaschine 2;3 unter Einbeziehung der elektromotorischen Mittel 6 zusammenwirken.
Mittels einer Auswerteelektronik 13, die elektrische Abstandssignale sowohl von den auf das Transportmittel 4 gerichteten Sensoren 5 als auch von den auf die Fachbildemaschine 2;3 gerichteten Sensoren 5 empfängt, kann die Position der Anschlussmittel 2a;3a auf die Anschlussmittel 1a und die Position der Antriebswelle 2c;3c der Fachbildemaschine 2;3 auf die mit der Abtriebswelle 1b der Schaftwebmaschine 1 über Verbindungsmittel 15 antriebsverbundenen Achse 16 erfasst werden und auf einem Display 14 digitalisiert dargestellt werden.
Über eine Rückkopplung der Auswerteelektronik 13 zu den elektromotorischen Mitteln 6 können diese die Anschlussmittel 2a;3a der Fachbildemaschine 2;3 exakt auf die Anschlussmittel 1a der Schaftwebmaschine 1 ausrichten.

## Patentansprüche

1. Verfahren zum Schnellwechsel einer ersten mit einer Schaftwebmaschine (1) antriebsverbundenen Fachbildemaschine (2) gegen eine zweite Fachbildemaschine (3), wobei ein Transportmittel (4) relativ zu der antriebsverbundenen Fachbildemaschine (2) in einer Demontageposition der ersten Fachbildemaschine (2) positioniert wird, dass daraufhin Mittel (6,7) des Transportmittels (4) mit Aufnahmemitteln der Fachbildemaschine (2) wirkverbunden werden, dass nachfolgend die Antriebsverbindung (8) zwischen der Schaftmaschine (1) und der Fachbildemaschine (2) aufgehoben und das Transportmittel (4) zusammen mit der Fachbildemaschine (2) aus der Demontageposition bewegt wird, dass daraufhin ein Transportmittel (4) zusammen mit der zweiten Fachbildemaschine (3) in eine der Demontageposition entsprechende Montageposition positioniert wird, dass daraufhin Anschlussmittel (3a;3c) der zweiten Fachbildemaschine (3) in Relation zu Anschlussmitteln (1a,16) der Schaftwebmaschine (1) gebracht werden und dass nachfolgend die Anschlussmittel (3a;3c) der zweiten Fachbildemaschine (3) mit den Anschlussmitteln (1a,16) der Schaftwebmaschine (1) antriebsverbunden werden.

2. Verfahren nach Anspruch 1, wobei das Positionieren des Transportmittels (4) und das Positionieren der Anschlussmittel (2a;3a;2c;3c) der Fachbildemaschine (2;3) auf die Anschlussmittel (1a,16) der Schaftwebmaschine (1) manuell erfolgt.

3. Verfahren nach Anspruch 1, wobei das Positionieren des Transportmittels (4) und das Positionieren der Anschlussmittel (3a;3c) der zweiten Fachbildemaschine (3) auf die Anschlussmittel (1a,16) der Schaftwebmaschine (1) über Sensoren (5) erfolgt, welche die Abstände zu festen in der x-, y- und z-Achse liegenden, reflektierenden Bezugspunkten (4a) des Transportmittels (4) und/oder zu Bezugspunkten (2b;3b) der Fachbildemaschine (2;3) berührungslos unter Bildung von Abstandssignalen messen und in Stellbewegungen (9,10,11,12) auf das Transportmittel (4 ) und/oder die Fachbildemaschine (2;3) übertragen.

4. Verfahren nach Anspruch 3, wobei während des Positionierens der Fachbildemaschine (2;3) die Abstände zwischen den Bezugspunkten (2b;3b) der Fachbildemaschine (2;3) und den Sensoren (5) der Schaftwebmaschine (1) gemessen und in Abhängigkeit von ihrer gegenseitigen Abweichung oder Abweichung von vorgegebenen Sollwerten in Stellsignale zur Betätigung der Mittel (6,7) innerhalb des Transportmittels (4) umgesetzt werden.

5. Verfahren nach den Ansprüchen 3 und 4, wobei die Abstandssignale in einem stationär am Transportmittel (4) angeordneten oder in einem transportablen Display (14) einer Steuerung (13) digitalisiert dargestellt werden.

6. Verfahren nach Anspruch 1, wonach die eine Fachbildemaschine eine Exzentermaschine (2) und die andere Fachbildemaschine eine Schaftmaschine (3) ist.

7. Transportmittel zum Schnellwechsel einer ersten mit einer Schaftwebmaschine ( 1 ) antriebsverbundenen Fachbildemaschine (2) gegen eine zweite Fachbildemaschine (3), wobei die Lage der Antriebswelle (2c) der einen Fachbildemaschine (2) und die Lage der Antriebswelle (3c) der anderen Fachbildemaschine (3) in Bezug auf die Lage der Abtriebswelle (1d) der Schaftwebmaschine (1) verschieden ist, mit einem Fahrgestell (4), das lenkbare, wahlweise in Längs- und Querfahrtrichtung ausrichtbare, gegebenenfalls motorisch antreibbare Räder (4d) aufweist, mit Mittel (6,7), die eine Fachbildemaschine (2;3) innerhalb des Transportmittels (4) aufnehmen und die deren Anschlussmittel (2a;3a,2c;3c) auf die Anschlussmittel (1a,16) der Schaftwebmaschine ( 1 ) positionieren.

8. Transportmittel nach Anspruch 7, wobei die Mittel (6) direkt- oder ferngesteuerte Aktoren sind und die Mittel (7) mechanische Stellmittel sind, die mit den Mitteln (6) in Wirkverbindung stehen.

9. Transportmittel nach Anspruch 7, wobei wahlweise das Transportmittel (4) und/oder die Fachbildemaschine (2;3) antriebsseitig reflektierende Bezugspunkte (4a;2b;3b) aufweist, die auf Abstandsensoren (5) der Schaftwebmaschine (1) ausrichtbar sind und eine mit den Abstandsensoren (5) verbundene Auswerteelektronik (13) zur Ansteuerung der Mittel (6) besitzt.

## Claims

1. Method for quick change of a first shedding machine (2), connected in respect of drive to a dobby loom (1), for a second shedding machine (3), wherein a transport means (4) is positioned relative to the drive-connected shedding machine (2) in a demounting position of the first shedding machine (2), whereupon means (6, 7) of the transport means (4) are operatively connected with take-up means of the shedding machine (2), subsequently the drive connection (8) between the dobby loom (1) and the shedding machine (2) is disabled and the transport means (4), together with the shedding machine (2), is moved out of the demounting position, whereupon a transport means (4), together with the second shedding machine (3), is positioned in a mounting position corresponding to the demounting position, whereupon connecting means (3a; 3c) of the second shedding machine (3) are brought into relation with connecting means (1a, 1b) of the dobby loom (1) and subsequently the connecting means (3a; 3c) of the second shedding machine (3) are connected in respect of drive to the connecting means (1a, 1 b) of the dobby loom (1).

2. Method according to claim 1, wherein positioning of the transport means (4) and positioning of the connecting means (2a; 3a; 2c; 3c) of the shedding machine (2; 3) on the connecting means (1a, 1b) of the dobby loom (1) is effected manually.

3. Method according to claim 1, wherein positioning of the transport means (4) and positioning of the connecting means (3a; 3c) of the second shedding machine (3) on the connecting means (1a, 1b) of the dobby loom (1) is effected by way of sensors (5), which contactlessly measure the distances to fixed, reflecting reference points (4a) of the transport means (4) lying in the x-, y- and z-axes and/or the distances to reference points (2b; 3b) of the shedding machine (2; 3), thus producing distance signals, and transfer them in the form of correcting movements (9, 10, 11, 12) to the transport means (4) and/or to the shedding machine (2; 3).

4. Method according to claim 3, wherein, during positioning of the shedding machine (2; 3), the distances between the reference points (2b; 3b) of the shedding machine (2; 3) and the sensors (5) of the dobby loom (1) are measured, and in dependence on their mutual variation or variation from preset desired values are converted into correcting signals for operation of the means (6, 7) within the transport means (4).

5. Method according to claims 3 and 4, wherein the distance signals are displayed in digitised form in a display device (14) of a control means (13), said display device being arranged immovably on the transport means (4) or being transportable.

6. Method according to claim 1, wherein the one shedding machine is an eccentric machine (2) and the other shedding machine is a dobby machine (3).

7. Transport means for quick change of a first shedding machine (2), connected in respect of drive to a dobby loom (1), for a second shedding machine (3), wherein the position of the drive shaft (2c) of the one shedding machine (2) and the position of the drive shaft (3c) of the other shedding machine (3) is different in relation to the position of the drive shaft (1d) of the dobby loom (1), having a chassis (4), which comprises steerable, optionally motor-drivable wheels (4d) alignable either in the longitudinal or transverse direction of travel, having means (6, 7) that take up a shedding machine (2; 3) within the transport means (4) and position the connecting means (2a; 3a, 2c; 3c) thereof on the connecting means (1a, 1 b) of the dobby loom (1).

8. Transport means according to claim 7, wherein the means (6) are directly controlled or remote-controlled actuators and the means (7) are mechanical correcting means that are in operative connection with the means (6).

9. Transport means according to claim 7, wherein optionally the transport means (4) and/or the shedding machine (2; 3) have/has drive-side reflecting reference points (4a; 2b; 3b), which are alignable with distance sensors (5) of the dobby loom (1), and for controlling the means (6) have/has evaluating electronics (13) connected with the distance sensors (5).

## Revendications

1. Procédé de remplacement rapide d'une première mécanique d'armure (2), reliée en entraînement à une machine à tisser à ratière (1), par une deuxième mécanique d'armure (3), dans lequel un moyen de transport (4) est positionné par rapport à la mécanique d'armure (2) reliée en entraînement dans une position de démontage de la première mécanique d'armure (2), des organes (6, 7) du moyen de transport (4) sont ensuite en liaison active avec des moyens de réception de la mécanique d'armure (2), la liaison à entraînement (8) entre la machine à tisser à ratière (1) et la mécanique d'armure (2) est ensuite supprimée et le moyen de transport (4) conjointement avec la mécanique d'armure (2) est déplacé hors de la position de démontage, consécutivement un moyen de transport (4) conjointement avec la deuxième mécanique d'armure (3) est positionné dans une position de montage correspondant à la position de démontage, puis des moyens de raccordement (3a ; 3c) de la deuxième mécanique d'armure (3) sont amenés en relation avec des moyens de raccordement (1a, 16) de la machine à tisser à ratière (1) et, ensuite, les moyens de raccordement (3a ; 3c) de la deuxième mécanique d'armure (3) sont reliés en entraînement avec les moyens de raccordement (1a, 16) de la machine à tisser à ratière (1).

2. Procédé selon la revendication 1, dans lequel le positionnement du moyen de transport (4) et le positionnement des moyens de raccordement (2a ; 3a, 2c ; 3c) des mécaniques d'armure (2 ; 3) sur les moyens de raccordement (1a, 16) de la machine à tisser à ratière (1) sont effectués manuellement.

3. Procédé selon la revendication 1, dans lequel le positionnement du moyen de transport (4) et le positionnement des moyens de raccordement (3a ; 3c) de la deuxième mécanique d'armure (3) sur les moyens de raccordement (1a, 16) de la machine à tisser à ratière (1) sont effectués au moyen de capteurs (5) qui, sans contact et par la formation de signaux de distance, mesurent les distances entre des points de référence (4a) réfléchissants fixes du moyen de transport (4), qui sont situés sur les axes x, y et z, et/ou entre des points de référence (2b ; 3b) des mécaniques d'armure (2 ; 3) et les transmettent par des mouvements de réglage (9, 10, 11, 12) sur le moyen de transport (4) et/ou les mécaniques d'armure (2 ; 3).

4. Procédé selon la revendication 3, dans lequel, pendant le positionnement des mécaniques d'armure (2 ; 3), les distances entre les points de référence (2b ; 3b) des mécaniques d'armure (2 ; 3) et les capteurs (5) de la machine à tisser à ratière (1) sont mesurées et, en fonction de leur divergence réciproque ou de la divergence avec des valeurs de consigne, sont transformées en signaux de réglage destinés à activer les organes (6, 7) à l'intérieur du moyen de transport (4).

5. Procédé selon les revendications 3 et 4, dans lequel les signaux de distance sont représentés sous forme numérique sur un écran (14) d'une commande (13), lequel écran est fixe contre le moyen de transport (4) ou portable.

6. Procédé selon la revendication 1, selon lequel l'une des mécaniques d'armure est un mécanisme à excentrique (2) et l'autre mécanique d'armure est une ratière (3).

7. Moyen de transport destiné au remplacement rapide d'une première mécanique d'armure (2), reliée en entraînement à une machine à tisser à ratière (1), par une deuxième mécanique d'armure (3), dans lequel la position de l'arbre d'entraînement (2c) de l'une des mécaniques d'armure (2) et la position de l'arbre d'entraînement (3c) de l'autre mécanique d'armure (3) sont différentes par rapport à la position de l'arbre d'entraînement (1d) de la machine à tisser à ratière (1), comprenant un châssis de roulement (4) qui est muni de roues (4d) orientables, pouvant être orientées alternativement dans le sens longitudinal et dans le sens transversal, le cas échéant, pouvant être entraînées par un moteur, comprenant des organes (6, 7), qui sont destinés à recevoir une mécanique d'armure (2 ; 3) à l'intérieur du moyen de transport (4) et qui positionnent les moyens de raccordement (2a ; 3a, 2c ; 3c) de ladite mécanique d'armure sur les moyens de raccordement (1a, 16) de la machine à tisser à ratière (1).

8. Moyen de transport selon la revendication 7, dans lequel les organes (6) sont des acteurs à commande directe ou à télécommande et les organes (7) sont des organes de réglage mécaniques qui sont en liaison active avec les organes (6).

9. Moyen de transport selon la revendication 7, dans lequel, au choix, le moyen de transport (4) et/ou la mécanique d'armure (2 ; 3) comportent du côté entraînement des points de référence (4a ; 2b ; 3b) réfléchissants, qui peuvent être orientés sur des capteurs de distance (5) de la machine à tisser à ratière (1), et possèdent un système électronique d'analyse (13) relié avec les capteurs de distance (5) et destiné à commander les organes (6).
